# FASCICULE DE BREVET EUROPEEN

(11) **EP 0 473 519 B1**
(45) Date de publication et mention de la délivrance du brevet: **19.07.1995**
(21) Numéro de dépôt: 91420300.5
(22) Date de dépôt: 14.08.1991
(51) Int. Cl.: A63F 7/06

(54) **Baby-foot**
Tischfussballspiel
Table football game

(30) Priorité: 28.08.1990 FR 9010921
(43) Date de publication de la demande: 04.03.1992
(73) Titulaire: MONNERET JOUETS, F-39002 Lons-le-Saunier (FR)
(72) Inventeur: Monneret, Alain, F-39210 Montain, Voiteur (FR)
(74) Mandataire: Maureau, Philippe

(56) Documents cités:
- CH-A- 176 073

## Description

La présente invention concerne un baby-foot, c'est-à-dire un jeu de football de table du type comprenant un caisson dont le fond rectangulaire reproduit un terrain de football, dont chaque paroi verticale transversale présente, en son centre, une ouverture correspondant à une cage de but et dont les parois verticales longitudinales portent les paliers de huit barres horizontales, disposées transversalement à la direction longitudinale du caisson et dont chacune, montée pivotante et axialement coulissante dans ses paliers d'extrémité, porte un ou plusieurs figurines ou joueurs d'une même équipe, selon son emplacement sur le caisson avec leurs pieds au ras du fond du caisson et est pourvue, à l'une de ses extrémités, d'une poignée de manoeuvre, toutes les barres supportant les joueurs d'une même équipe étant disposés avec leurs poignées de manoeuvre situées à l'extérieur d'une même paroi longitudinale du caisson.

Une partie de baby-foot consiste à manoeuvrer les barres supportant les joueurs pour frapper une boule représentant le ballon de foot de manière à l'envoyer dans la cage de but de l'équipe adverse tout en l'empêchant de pénétrer dans sa propre cage de but. Pour cela, il est généralement prévu quatre participants, deux pour chaque équipe, dont chacun saisit, dans chaque main, la poignée de manoeuvre d'une barre support de joueurs.

Dans les premiers baby-foot connus de ce type, les extrémités des barres étaient totalement en saillie à l'extérieur des parois longitudinales du caisson de sorte qu'un déplacement axial d'une barre dans la direction de son extrémité libre, par l'un des participants au jeu, risquait de blesser le participant adverse situé du côté de cette extrémité libre.

Pour éliminer ce risque, on a réalisé des baby-foot dans lesquels chaque barre est constituée de deux éléments coaxiaux montés, coulissants l'un dans l'autre de sorte que l'extrémité de cette barre opposée à celle équipée d'une poignée de manoeuvre demeure fixe, sans jamais faire saillie au-delà de la paroi longitudinale la supportant tandis que l'extrémité libre de l'élément équipé de la poignée de manoeuvre ne se déplace, axialement, que par rapport à l'élément fixe. Cependant, le montage coaxial et coulissant des deux éléments de chaque barre est onéreux s'il est réalisé dans de bonnes conditions de solidité et de durabilité.

On connaît par FR-A-1 039 299 un baby-foot ayant les caractéristiques énoncées dans le préambule de la revendication 1, dans lequel, d'une part, chaque barre est composée d'un seul élément et, d'autre part, chacune des parois verticales portant les paliers présente, au moins dans la région de chaque palier supportant l'extrémité libre d'une barre, c'est-à-dire non pourvued'une poignée de manoeuvre, une épaisseur au moins égale à la course axiale de cette barre, de manière à pouvoir loger cette extrémité libre, quelle que soit la position axiale de la barre.

Cette technique de construction supprime les risques de blessure par les extrémités des barres non pourvues de poignées, mais n'apporte aucune solution aux risques procurés par les extrémités munies de poignées contre lesquelles les joueurs peuvent se heurter dans l'action du jeu.

La présente invention vise à remédier à tous ces inconvénients. A cet effet, dans le baby-foot qu'elle concerne, chaque paroi verticale longitudinale présente, dans la région de chaque palier supportant l'extrémité équipée d'une poignée de manoeuvre d'une barre, un évidement apte à loger la poignée de manoeuvre de cette barre lorsqu'elle est déplacée axialement jusqu'à sa position fin de course en direction de son extrémité libre, certains de ces évidements étant aptes à loger deux poignées de deux barres voisines qui en sont équipées, du même côté du caisson.

Ainsi, les poignées de manoeuvre ne sont pas en permanence en saillie et les risques de blessure sont réduits.

De toute façon, l'invention sera bien comprise à l'aide de la description qui suit en référence au dessin schématique annexé représentant, à titre d'exemple non limitatif, une forme d'exécution de ce baby-foot :
Figure 1 en est une vue en perspective;
Figure 2 en est une vue en coupe transversale suivant II-II de figure 1.

Comme le montre le dessin, ce baby-foot est constitué, comme cela est connu en soi, par un caisson 2 dont le fond rectangulaire 3, qui reproduit un terrain de football, est entouré de quatre parois verticales à savoir deux parois transversales 4 et deux parois longitudinales 5.

Au centre de chaque paroi transversale 4 est ménagée une ouverture 6 constituant une cage de but en arrière de laquelle est aménagée une cavité 7 destinée à retenir la boule 8 servant de ballon de football chaque fois qu'un but est marqué par pénétration de cette boule 8 dans l'ouverture 6 de la cage correspondante.

Les parois longitudinales 5 du caisson 2 supportent, par l'intermédiaire de paliers 9, des barres horizontales 11a à 11d, et 12a à 12d disposées transversalement à la direction longitudinale du fond 3 c'est-à-dire parallèlement aux parois transversales 4 du caisson 2. Chaque barre 11a à 11d et 12a à 12d supporte une ou plusieurs figurines dont chacune représente un joueur de l'une des deux équipes de baby-foot qui sont opposées l'une à l'autre sur le terrain constitué par le fond 3 du caisson 2, une même barre ne supportant que des joueurs d'une même équipe.

A l'exception des barres 11a, 11b d'une part et 12a, 12b d'autre part, qui supportent respectivement les gardiens de but 13 et 14 et les arrières latéraux 15 et 16 des deux équipes et qui sont voisines l'une de l'autre, les autres barres, c'est-à-dire les barres 11c, 11d d'une part et 12c, 12d d'autre part, sont disposées en alternance c'est-à-dire que chacune d'elles est encadrée par deux barres supportant les joueurs de l'équipe adverse.

Chaque barre 11a à 11d, 12a à 12d est montée librement pivotante et axialement coulissante dans ses paliers supportés par les parois longitudinales 5 du caisson 2. Naturellement, la course de coulissement de chaque barre est limitée en fonction du nombre et de la position des joueurs qu'elle supporte.

Chaque barre 11a à 11d et 12a à 12d est équipée, à l'une de ses extrémités, d'une poignée de manoeuvre 11'a à 11'd permettant au participant à cette partie de baby-foot de la faire pivoter et coulisser à sa guise tandis que son extrémité opposée est libre.

En outre, toutes les barres 11a à 11d d'une part et 12a à 12d d'autre part sont disposées de manière que leur poignée de manoeuvre soit située à l'extérieur d'une même paroi longitudinale 5 du caisson 2.

Une partie de baby-foot consiste à rassembler quatre participants qui s'installent deux par deux, le long de chacun des côtés longitudinaux 5 du caisson 2, chaque paire de participants étant destinée à manoeuvrer les barres respectivement 11a à 11d et 12a à 12d supportant les joueurs d'une même équipe. Chaque participant saisi donc deux poignées de manoeuvre, une dans chaque main.

L'objectif de la partie est de manoeuvrer les barres supportant les joueurs de son équipe, de manière à faire pénétrer la boule 8 dans l'ouverture 6 délimitant la cage adverse tout en empêchant les joueurs adverses de faire pénétrer cette boule 8 dans l'ouverture 7 délimitant sa propre cage.

Pour éliminer tout risque de blessure de l'un des participants par l'extrémité libre d'une barre, notamment lorsqu'elle est déplacée axialement dans la direction opposée à sa poignée de manoeuvre, au moins dans la zone du palier 9 supportant cette extrémité libre, possède une largeur au moins égale à la course axiale maximale de cette barre de sorte que cette extrémité libre se trouve toujours logée dans l'épaisseur de la paroi 5 qui supporte son palier 9, sans jamais faire saillie à l'extérieur de cette paroi.

Comme le montre le dessin, et notamment la figure 1, pour éviter que les poignées de manoeuvre 11'a à 11'd et 12'a et 12'd ne soient en permanence en saillie des parois 5, ce qui augmenterait inutilement l'encombrement de ce baby-foot, dans la zone de chaque palier 9 correspondant à une poignée de manoeuvre, chaque paroi 5 présente un évidement 17a à 17c et 18a à 18c apte à loger cette poignée lorsque la barre à laquelle elle est associée et déplacée en fin de course en direction de son extrémité libre.

Comme le montre le dessin, il n'est prévu, pour chaque série de quatre poignées de manoeuvre correspondant aux barres d'une même équipe que trois évidements puisqu'un même évidement, respectivement 17a et 18a, sert à loger les poignées de manoeuvre, respectivement 11'a, 11'b et 12'a, 12'b, des barres 11a, 11b et 12a, 12b supportant les arrières latéraux, respectivement 15 et 16, et les gardiens, respectivement 13 et 14, des deux équipes, puisque ces barres sont voisines deux par deux. Par contre, les autres évidements 17b, 17c et 18b, 18c ne servent à loger qu'une seule poignée de manoeuvre 11'c ou 11'd et 12'a ou 12'd chacun étant séparé de son voisin par une partie de grande largeur 5' de la paroi 5 correspondante.

Sur la figure 2, on a représenté la barre 12d, en traits pleins, dans l'une de ses positions extrêmes et, en traits interrompus, dans son autre position extrême. Il ressort de l'examen de cette figure que, dans leurs deux positions extrêmes, les extrémités libres des barres, c'est-à-dire celles non pourvues de poignées, sont toujours logées à l'intérieur des parois longitudinales 5, sans jamais faire saillie à l'extérieur de ces parois et que, dans l'une de leurs positions extrêmes, les poignées de manoeuvre de ces barres sont, elles aussi, effacées à l'intérieur des évidements prévus pour leur servir de logement dans cette position extrême.

Il faut en outre noter que l'agencement du baby-foot selon l'invention n'entraîne aucune fragilisation des barres supportant les joueurs et qu'il est, en outre, sans incidence notoire sur son prix de revient.

## Revendications

1. Baby-foot, du type comprenant un caisson (2) dont le fond rectangulaire (3) reproduit un terrain de football, dont chaque paroi verticale transversale (4) présente, en son centre, une ouverture (6) correspondant à une cage de but et dont des parois verticales longitudinales (5) portent les paliers (9) de huit barres horizontales (11a à 11d et 12a à 12d), disposées transversalement à la direction longitudinale du caisson (2), et dont chacune, est composée d'un seul élément, est montée pivotante et axialement coulissante dans ses paliers d'extrémité (9), porte un ou plusieurs figurines ou joueurs d'une même équipe, selon son emplacement sur le caisson (2) avec leurs pieds au ras du fond (3) du caisson (2) et est pourvue, à l'une de ses extrémités, d'une poignée de manoeuvre (11'a à 11'd et 12'a à 12'd), toutes les barres supportant les joueurs d'une même équipe étant disposées avec leurs poignées de manoeuvre situées à l'extérieur d'une même paroi verticale longitudinaie (5) du caisson (2), tandis que chacune des parois verticales longitudinales (5) portant les paliers (9) présente, au moins dans la région de chaque palier (9) supportant l'extrémité libre d'une barre, c'est-à-dire non pourvue d'une poignée de manoeuvre, une épaisseur au moins égale à la course axiale de cette barre, de manière à pouvoir loger cette extrémité libre, quelle que soit la position axiale de la barre, **caractérisé en ce que** chaque paroi verticale longitudinale (5) présente, dans la région de chaque palier (9) supportant l'extrémité équipée d'une poignée de manoeuvre (11'a à 11'd et 12'a à 12'd) d'une barre (11a à 11d et 12a à 12d), un évidement (17a à 17c et 18a à 18c) apte à loger la poignée de manoeuvre de cette barre lorsqu'elle est déplacée axialement jusqu'à sa position fin de course en direction de son extrémité libre, certains (17a et 18a) de ces évidements étant aptes à loger deux poignées (11'a, 11'b et 12'a, 12'b) de deux barres voisines (11a, 11b et 12a, 12b) qui en sont équipées, du même côté du caisson.

## Claims

1. Table football machine, of the type comprising a box structure (2) whose rectangular base (3) reproduces a football pitch, in which each transverse vertical wall (4) has, in its centre, an opening (6) corresponding to a goal mouth and whose longitudinal vertical walls (5) carry bearings (9) for eight horizontal rods (11a to 11d and 12a to 12d) which are disposed transversely to the longitudinal direction of the box structure (2) and each of which is composed of a single element, is mounted [sic] pivotably and axially sliding in its end bearings (9), carries one or more figurines or players of a single team, according to its location on the box structure (2) with their feet level with the base (3) of the box structure (2), and is provided, at one of its ends, with a manoeuvring handle (11'a to 11'd and 12'a to 12'd), all the rods supporting players of a single team being disposed with their manoeuvring handles located outside the same longitudinal vertical wall (5) of the box structure (2), whilst each of the longitudinal vertical walls (5) carrying the bearings (9) has, at least in the region of each bearing (9) supporting the free end of a rod, that is to say that end not provided with a manoeuvring handle, a thickness at least equal to the axial travel of this rod so as to be able to receive this free end regardless of the axial position of the rod, characterized in that each longitudinal vertical wall (5) has, in the region of each bearing (9) supporting that end which is equipped with a manoeuvring handle (11'a to 11'd and 12'a to 12'd) of a rod (11a to 11d and 12a to 12d), a recess (17a to 17c and 18a to 18c) capable of receiving the manoeuvring handle of this rod when it is displaced axially as far as its end-of-travel position in the direction of its free end, some (17a and 18a) of these recesses being capable of receiving two handles (11'a, 11'b and 12'a, 12'b) of two adjacent rods (11a, 11b and 12a, 12b) equipped therewith, on the same side of the box structure.

## Patentansprüche

1. Kicker, der einen offenen Kasten (2) umfaßt, dessen rechteckiger Boden (3) ein Fußballfeld wiedergibt, wobei vertikale Querwände (4) des Kastens (2) mittig eine einem Torgehäuse entsprechende Öffnung (6) aufweisen, und vertikale Längswände (5) des Kastens (2) Lager (9) von acht horizontalen, quer zur Längsrichtung des offenen Kastens angeordneten Stangen (11a - 11d, 12a - 12d) tragen, von denen jede ein einziges Element umfaßt, drehbar und axial verschiebbar in ihren Endlagern (9) eingesetzt ist, und entsprechend ihrer Plazierung in dem offenen Kasten (2) eine oder mehrere Figuren oder Spieler einer selben Mannschaft trägt, deren Füße sich unmittelbar über dem Boden (3) des offenen Kastens (2) befinden, wobei die Stangen (11a - 11d, 12a - 12d) ferner an einem ihrer äußeren Enden mit einem Betätigungsgriff (11'a - 11'd, 12'a - 12'd) versehen sind und diejenigen Stangen (11a - 11d, 12a - 12d), die alle Spieler einer selben Mannschaft tragen, so angeordnet sind, daß sich ihre Betätigungsgriffe an der Außenseite einer selben vertikalen Längswand (5) des offenen Kastens (2) befinden, während jede vertikale, die Lager (9) tragende Längswand (5) mindestens im Bereich jedes Lagers (9), das das äußere freie, d.h. nicht mit einem Betätigungsgriff versehene Ende einer Stange trägt, eine Dicke aufweist, die mindestens gleich dem axialen Hub der Stange ist, in der das freie äußere Ende unabhängig von der axialen Position der Stange aufgenommen werden kann, dadurch gekennzeichnet, daß jede vertikale Längswand (5) im Bereich jedes Lagers (9), das das mit einem Betätigungsgriff (11'a - 11'd und 12'a - 12'd) ausgerüstete Ende einer Stange (11a - 11d und 12a - 12d) trägt, eine Ausbuchtung (17a - 17c und 18a - 18c) aufweist, die den Betätigungsgriff dieser Stange aufnehmen kann, wenn sie axial in Richtung ihres äußeren freien Endes bis in eine Endposition des Hubes verschoben wurde, wobei bestimmte Ausbuchtungen (17a und 18a) geeignet sind, zwei Griffe (11'a, 11'b und 12'a und 12'b) von zwei damit ausgerüsteten benachbarten Stangen (11a, 11b und 12a, 12b) derselben Seite des offenen Kastens aufzunehmen.
